# EUROPÄISCHE PATENTSCHRIFT

(11) **EP 0 343 309 B1**
(45) Veröffentlichungstag und Bekanntmachung des Hinweises auf die Patenterteilung: **16.09.1992**
(21) Anmeldenummer: 88810327.2
(22) Anmeldetag: 24.05.1988
(51) Int. Cl.: E04G 21/22

(54) **Vorrichtung zum Verdrillen von Drähten**
Wire twisting device
Outil de torsadage de fil métallique

(43) Veröffentlichungstag der Anmeldung: 29.11.1989
(73) Patentinhaber: STYNER & BIENZ AG, CH-3172 Niederwangen (CH)
(72) Erfinder: Lehmann, Peter, CH-3116 Kirchdorf (CH); Glaus, Heinrich, CH-3172 Niederwangen (CH)
(74) Vertreter: Seehof, Michel

(56) Entgegenhaltungen:
- WO-A-87/01753
- DE-A- 2 432 263

## Beschreibung

Die vorliegende Erfindung bezieht sich auf eine Vorrichtung zum Verdrillen von Drähten, mit einem verdrillten Stab, der beim Ziehen eines Griffteils in Drehung versetzt wird und mit einem Bindehaken zum Erfassen einer Drahtschlinge versehen ist.

Es sind eine Vielzahl von Vorrichtungen zum Verdrillen von Drähten bekannt, um das Befestigen von Armierungseisen durchzuführen, wobei diese Arbeiten meistens von Spezialisten im Akkord ausgeführt werden. Dabei liegen die Armierungseisen, die für die Herstellung von Stahlbeton-Bauwerken verwendet werden, in der Regel orthogonal aufeinander und müssen an ihren Kreuzungsstellen miteinander verbunden werden. Zur Zeit herrscht ein einfaches Gerät vor, bei welchem es vorwiegend auf die Geschicklichkeit und Ausdauer des spezialisierten Arbeiters ankommt. Dabei werden vorgefertigte Drahtschlaufen verwendet, die an ihren beiden Enden Ringe oder Oesen aufweisen. Infolge der erwünschten Flexibilität und dadurch geringen Dicke des Drahtes, werden aus Sicherheitsgründen jeweils zwei dieser Drahtschlaufen von Hand um die zu verbindenden Stäbe gesteckt und oben die vier Drahtoesen durch ein Verdrillgerät erfasst. Dieses Verdrillgerät besteht aus einem Stab mit Haken, wobei der Stab verdrillt ist und in einem entsprechenden Griff läuft, so dass beim Ziehen des Griffes der Stab und somit der Haken in Drehung versetzt wird. Etwa beim Ende des Verdrillvorganges, und dies ist ausschliesslich Sache der Erfahrung und Geschicklichkeit der bedienenden Person, wird der Haken aus den Ringen oder Oesen ausgehängt. Werden die Schlaufen zu stark angezogen, kann es vorkommen, dass sie brechen. Deshalb werden die im Akkord arbeitenden Personen bedacht sein, die Schlaufen nicht zu fest anzuziehen, wodurch unter Umständen eine zu lockere Verbindung entsteht.

Es ist davon ausgehend Aufgabe der vorliegenden Erfindung eine Vorrichtung zum Verdrillen von Drähten anzugeben, die stets eine maximale Befestigung gewährleistet und ein automatisches Lösen des Bindehakens aus der Schlinge ermöglicht. Eine Vorrichtung, die diese Aufgabe löst, ist in den Ansprüchen beschrieben.

Die erfindungsgemässe Vorrichtung kann mit besonderem Vorteil im Zusammenhang mit einer Vorrichtung zum Verbinden von mindestens zwei Stäben gemäss PCT-A-WO87/ 01753 verwendet werden, wonach das Verbinden von zwei Armierungseisenstäben von oben, ohne den Draht von Hand unter die Eisen durchziehen zu müssen, erfolgt.

Die Erfindung wird im folgenden anhand einer Zeichnung von Ausführungsbeispielen näher erläutert.
- Fig. 1: zeigt in Seitenansicht und teilweise geschnitten, den erfindungswesentlichen Teil der Vorrichtung zum Verdrillen,
- Fig. 2: Zeigt einen Schnitt gemäss der Linie II-II von Fig. 1,
- Fig. 3: zeigt einen Schnitt gemäss der Linie III-III von Fig. 1,
- Fig. 4: zeigt einen Schnitt gemäss der Linie IV-IV von Fig. 1,
- Die Fig. 5 bis 7: zeigen drei Phasen beim Verdrillvorgang mit der Vorrichtung gemäss Fig. 1,
- Fig. 8: zeigt ein Draht-Formteil und
- Fig. 9: zeigt eine Drahtschlaufe.

In Fig. 1 ist der untere Teil einer Vorrichtung dargestellt, d.h. der Bindehaken und ein Mechanismus zum Schwenken und Auslösen desselben. Durch diesen Auslösemechanismus ist es möglich, in einer einzigen Ziehbewegung die Drähte zu verdrillen und den Bindehaken aus der Schlaufe zu ziehen. Man erkennt oben das Ende des verdrillten Stabes 1, der über eine Niete 2 mit einem Gehäuse 3 verbunden ist. Bei den vorbekannten Geräten geht der verdrillte Stab einfach in den Bindehaken über. Bei der erfindungsgemässen Ausführung jedoch ist der Bindehaken 4 über eine Achse 5 gelenkig mit dem unteren Teil des Gehäuses 3 verbunden, wie insbesondere aus Fig. 4 hervorgeht. Wie in Fig. 4 dargestellt, ist der Bindehaken 4 2-teilig ausgebildet, wobei dessen beide Schenkel 4a und 4b vorne, d.h. beim Hakenende 4c, abgebogen und hinten vernietet sind.

An seiner dem verdrillten Stab zugekehrten Seite, gegenüber dem Hakenende, weisen die Schenkel 4a und 4b des Bindehakens je eine Einbuchtung 6 auf, in welche ein Sperrschieber 7 eingreift. Nach Fig. 3 ist dieser Sperrschieber T-förmig ausgebildet und wird von einer Druckfeder 8 in die Einbuchtungen 6 gedrückt. Dabei stützt sich an diesem Ende die Druckfeder 8 auf eine Führungsscheibe 9 ab, die auf den kurzen Schenkeln des Sperrschiebers aufliegt. Die Druckfeder 8 wird mit dem darin laufenden Schenkel des Sperrschiebers 7 in einer Bohrung 12 eines Führungsstückes 10 geführt und an ihrem anderen Ende dort abgestützt. Das Führungsstück 10 ist im Gehäuse 3 befestigt, siehe Fig. 2. Die unteren Kanten 11 des Sperrschiebers, die in die Einbuchtungen 6 eingreifen, sind nur wenig gebrochen, um eine gute Verriegelung zu gewährleisten.

Der Sperrschieber 7 wirkt nicht nur auf den Bindehaken 4, sondern auch auf eine Klinke 13, die drehbar um einen Zapfen 14 und innerhalb der beiden Schenkeln 4a und 4b des Bindehakens angeordnet ist. Wenn nun die Klinke 13 um den Zapfen 14 nach oben, d.h.in Richtung des gerändelten Stabes bewegt wird, wird der Sperrschieber 7 entgegen dem Druck der Feder 8 nach oben bewegt, um den um Achse 5 schwenkbaren Bindehaken freizugeben.

Dieser Freisetzungsvorgang ist in den Fig. 5 bis 7 mittels dreier verschiedener Phasen dargestellt. In diesen Figuren sind die zwei zu verbindenden Armierungseisen 15 und 16 sowie die zu verdrillenden Drähte in der Phase dargestellt, in welcher der Bindehaken und die Klinke in das obere Ende des Drahtformteils greifen. Dabei kann es sich um die Drahtschleife 17 gemäss Fig. 8, um Drahtbügel gemäss der eingangs erwähnten PCT-A-WO87/01753 handeln, wie noch weiter unten ausgeführt werden wird, oder um noch andere Drahtformteile. Die Verdrillung der Drähte, bzw. die Rotation des verdrillten Stabes wird durch einen Handgriff 20 verursacht, der hier nur symbolisch angedeutet ist und eine durchgehende Oeffnung aufweist, die dem Querschnitt des verdrillten Stabes angepasst ist. Infolge der Verdrillung wird die Klinke 13 nach oben gedrückt, um dann in eine etwa deckungsgleiche Stellung mit dem Bindehaken 4 zu gelangen. In der Stellung von Fig. 6 hat der Nockenteil 21 der Klinke 13 den Sperrschieber 7 aus den Einbuchtungen 6 gehoben, so dass beim weiteren Ziehen, d.h. beim Uebergang in die Stellung gemäss Fig. 7, der Bindehaken und die Klinke ausklinken und beim Weiterziehen in die Stellung Fig. 7 der Haken und die Klinke aus dem oberen Teil des Drahtformteiles schlüpft. In dieser Stellung drückt nun der Sperrschieber 7 auf das hintere Ende 22 des Bindehakens und bringt diesen sowie die Klinke 13 in die Ausgangsstellung gemäss Fig. 5 zurück.

Durch diese automatische Auslösung des Bindehakens wird einerseits erreicht, dass die Drahtformteile stets gleich fest angezogen werden und andererseits vorallem, dass ein Reissen derselben durch zu heftiges und zu langes Ziehen verunmöglicht wird. Wie bereits eingangs erwähnt wurde, ist ein solches automatisches Ablösen der Drahtbügel besonders vorteilhaft, falls ein Verfahren und Vorrichtung zum Verbinden von mindestens zwei Stäben gemäss der PCT-A-WO87/01753 gewählt wird, denn dort ermöglicht das Verfahren und die Vorrichtung ein besonders schnelles Arbeiten auch von nicht spezialisierten Personen und ausserdem ist der Griffteil des Gerätes dort so gestaltet, dass relativ viel Kraft auf den verdrillten Stab ausgeübt wird, wodurch Gefahr bestehen kann, dass die Drähte reissen, was mit der vorliegenden Erfindung vermieden wird. Ausserdem eignen sich die dort beschriebenen Drahtbügel besonders gut, um die Klinke hochzuziehen und den Bindehaken auszulösen.

Die vorliegende Erfindung eignet sich jedoch nicht nur für dieses Verfahren und Vorrichtung zum Verbinden von mindestens zwei Stäben, sondern auch für jede beliebige Vorrichtung zum Verdrillen von Drähten. Auf einem Bau gibt es Stellen, an denen ein einfaches herkömmliches Gerät zum Verdrillen vorteilhaft sein kann und für ein solches Gerät ist das erfindungsgemässe untere Ende der Verdrillvorrichtung ebenso geeignet.

Für ein solches einfaches Gerät sind die Drahtformteile 18 mit den Oesen 19 gemäss Fig. 9 bekannt, wobei jeweils in der Regel zwei davon aufs Mal verwendet werden, um die gewünschte Festigkeit zu erreichen. Zwecks Vereinfachung der Herstellung - vier Schweisspunkte, da zwei Formteile 18 verwendet werden müssen - und der Anwendung, bei der jeweils zwei Formteile auf einmal verwendet werden müssen, wurde die Einfachdrahtschleife 17 gemäss Fig. 8 geschaffen, die nur noch eine Schweissstelle 23 aufweist und wovon jeweils nur eine verwendet werden muss. Das doppelt U-förmige Biegen und einmalige Verschweissen der Drahtschleife 17 erfordert weniger komplexere Werkzeuge und wesentlich weniger Draht, wodurch die Produktionskosten nochmals herabgesetzt werden können. Um die Vorrichtung an verschiedene Draht-Formteile und Drahtsorten und -grössen anzupassen, kann es von Vorteil sein, entweder die Druckfeder auszuwechseln oder deren Spannung einzustellen.

Der Einsatz und die Ausbildung von Verdrill-Geräten ist nicht auf das Bauwesen beschränkt. In der Verpackungsindustrie oder im Rebbau werden ebenfalls Verdrill-Geräte eingesetzt, die mit dem oben beschriebenen Auslösemechanismus ausgestattet werden können.

## Patentansprüche

1. Vorrichtung zum Verdrillen von Drähten, mit einem verdrillten Stab (1), der beim Ziehen eines Griffteils in Drehung versetzt wird und mit einem Bindehaken (4) zum Erfassen einer Drahtschlinge versehen ist, dadurch gekennzeichnet, dass der Bindehaken (4) um eine senkrecht zum verdrillten Stab (1) angeordnete Achse (5) schwenkbar ist und durch Verriegelungsmittel (6, 7, 8) in seiner Normalstellung gehalten wird und dass die Verriegelungsmittel durch eine Klinke (13) entriegelbar sind, die durch das Zusammenziehen der Drahtschlinge betätigbar ist.

2. Vorrichtung nach Anspruch 1, dadurch gekennzeichnet, dass der Bindehaken (4) 2-teilig ausgebildet ist und aus zwei Schenkeln (4a, 4b) besteht, die am Hakenende (4c) abgebogen sind und an der dem verdrillten Stab zugewandten Seite, gegenüber dem Hakenende, je eine Einbuchtung (6) aufweisen, in die ein unter Federdruck (8) stehender, T-förmiger Sperrschieber (7) eingreift, der durch die Klinke (13) entriegelbar ist.

3. Vorrichtung nach Anspruch 1 oder 2, dadurch gekennzeichnet, dass die hintere, dem Hakenende (4c) entgegengesetzte Seite (21, 22) des Bindehakens und der Klinke derart geformt sind, dass nach dem Ausklinken des Bindehakens beide Teile unter der Einwirkung des Sperrschiebers wieder in die Ausgangsstellung zurückkehren.

4. Vorrichtung nach einem der Ansprüche 1 bis 3, dadurch gekennzeichnet, dass sich die Druckfeder (8) einerseits auf eine auf den kurzen Schenkeln des Sperrschiebers aufliegenden Führungsscheibe (9) und andererseits in einer Bohrung (12) in einem Führungsstück (10) abstützt.

5. Vorrichtung nach einem der Ansprüche 1 bis 4, dadurch gekennzeichnet, dass das Führungsstück (10) in einem Gehäuse (3) angeordnet ist, an welchem an einem Ende der verdrillte Stab (1) und am anderen Ende der Bindehaken und die Klinke befestigt sind.

6. Vorrichtung nach einem der Ansprüche 1 bis 5, dadurch gekennzeichnet, dass das bewegliche Griffteil zur Vorwärtsbeförderung eines Drahtbügels ausgebildet ist und Schliessbacken aufweist, die ausgebildet sind, Verschlussmittel am Drahtbügel unterhalb der zu verbindenden Stäbe (15, 16) zum Eingriff zu bringen.

## Claims

1. A device for twisting wires, comprising a knurled rod (1) which is rotated by pulling a handle part and is provided with a binding hook (4) for seizing a wire loop, characterized in that said binding hook (4) is hinged on an axle (5) which is disposed perpendicularly with respect to said knurled rod (1), and is held in its normal position by locking means (6,7,8), and that said locking means are capable of being unlocked by a catch (13) which is actuatable by the contraction of said wire loop.

2. A device according to claim 1, characterized in that said binding hook (4) is formed of two parts and consists of two legs (4a, 4b) which are bent at the hook end (4c) and are provided on the side facing said twisted rod, opposite the hook end, with a respective recess (6) in which a T-shaped stop slider (7) under spring (8) pressure engages, said stop slider being capable of being unlocked by said catch (13).

3. A device according to claim 1 or 2, characterized in that the rear sides (21,22) of the binding hook and of the catch, opposite the hook end (4c), have such a shape that both parts are returned to their initial positions under the action of said stop slider after the release of said binding hook.

4. A device according to any one of claims 1 to 3, characterized in that the pressure spring (8) is supported by a guide washer (9) resting on the short legs of said stop slider, on one hand, and in a bore (12) of a guiding piece (10), on the other.

5. A device according to any one of claims 1 to 4, characterized in that said guiding piece (10) is disposed in a housing (3) to one end of which said knurled rod (1) is secured and to the other end of which said binding hook and said catch are secured.

6. A device according to any one of claims 1 to 5, characterized in that said movable handle part is formed so as to advance a wire clamp and is provided with closing jaws which are adapted to bring locking means of said wire clamp into engagement beneath the rods (15,16) to be connected.

## Revendications

1. Dispositif pour torsader des fils de fer, comprenant une barre moletée (1) qui est mise en rotation quand une poignée est retirée, et pourvu d'un crochet à lier (4) pour saisir une boucle en fil de fer, caractérisé en ce que ledit crochet à lier (4) est pivotable autour d'un axe (5) disposé perpendiculairement à la barre moletée (1) et est maintenu dans sa position normale par des moyens de verrouillage (6,7,8), et que les moyens de verrouillage sont capables d'être déverrouillés par un cliquet (13) qui est actionnable par la contraction de la boucle en fil de fer.

2. Dispositif selon la revendication 1, caractérisé en ce que le crochet à lier (4) est formé de deux pièces et consiste de deux branches (4a,4b) qui sont recourbées à l'extrémité (4c) du crochet, et qui présentent sur le côté en regard de la barre moletée, à l'opposé de l'extrémité du crochet, un évidement (6) chacune dans lequel s'engage une coulisse d'arrêt (7) en forme de T sous pression d'un ressort (8), qui est capable d'être déverrouillée par ledit cliquet (13).

3. Dispositif selon la revendication 1 ou 2, caractérisé en ce que les côtés arrière (21,22) du crochet à lier et du cliquet, opposés à l'extrémité (4c) du crochet, présentent une telle forme que ces deux pièces sont retournées à la position initiale par l'action de la coulisse d'arrêt après libération du crochet à lier.

4. Dispositif selon l'une quelconque des revendications 1 à 3, caractérisé en ce que le ressort de pression (8) s'appuye d'un côté sur une rondelle de guidage butant contre les montants courts de la coulisse d'arrêt, et de l'autre côté, dans un alésage (12) d'une pièce de guidage (10).

5. Dispositif selon l'une quelconque des revendications 1 à 4, caractérisé en ce que la pièce de guidage (10) est disposée dans un boîtier (3) à l'une des extrémités duquel est attachée la barre moletée (1), et à l'autre extrémité duquel sont attachés ledit crochet à lier et ledit cliquet.

6. Dispositif selon l'une quelconque des revendications 1 à 5, caractérisé en ce que ladite poignée mobile est conformée de façon à avancer un étrier en fil de fer et présente des mâchoires de fermeture conformées en vue d'engager, sous les barres à relier (15,16), des moyens de fermeture dudit étrier en fil de fer.
